# EUROPÄISCHE PATENTSCHRIFT

(11) **EP 1 130 315 B1**
(45) Veröffentlichungstag und Bekanntmachung des Hinweises auf die Patenterteilung: **02.11.2005**
(21) Anmeldenummer: 01102645.7
(22) Anmeldetag: 07.02.2001
(51) Int. Cl.: F23D 14/08, F23D 14/46

(54) **Atmosphärischer Gasbrenner**
Atmospheric gas burner
Brûleur atmosphérique à gaz

(30) Priorität: 04.03.2000 DE 10010762
(43) Veröffentlichungstag der Anmeldung: 05.09.2001
(73) Patentinhaber: ROBERT BOSCH GMBH, 70442 Stuttgart (DE)
(72) Erfinder: Bienzle, Marcus, 73760 Ostfildern (DE); Rotert, Markus, 73066 Uhingen (DE)

(56) Entgegenhaltungen:
- EP-A- 0 679 839
- EP-A- 0 769 656
- DE-A- 4 100 247
- DE-U- 9 112 869
- FR-A- 2 730 793

## Beschreibung

Die Erfindung betrifft einen atmosphärischen Gasbrenner gemäß dem Oberbegriff des Anspruchs 1.

### Stand der Technik

Derartige auch als Injektorbrenner bezeichnete Atmosphärische Gasbrenner sind allgemein bekannt und haben sowohl zur Brauchwasser- als auch zur Heizwassererwärmung eine weite Verbreitung gefunden. Das Ziel bei der Weiterentwicklung dieser ohne Wasserkühlung auskommenden Gasbrenner besteht darin, den Schadstoffgehalt der Abgase, insbesondere den NOₓ-Gehalt weiter zu verringern.

Aus der EP 769 656 ist ein atmosphärischer Gasbrenner mit mehreren, parallel nebeneinander angeordneten Brennerelementen mit einem Mischkörper und einer Brennerplatte mit Gemischaustrittsöffnungen bekannt. Die Brennerplatte ist im Wesentlichen halbzylinderförmig gewölbt ausgeführt und als aufsteckbare Einheit mit dem Mischkörper verbunden. Der Mischkörper besitzt zwei Mischrohre, die jeweils den Strömungsquerschnitt verengende, deltaförmige Einschnürungen aufweisen, die in die aus Blechelementen gebildeten Mischrohre eingeformt sind. In den Blechelementen sind ferner Öffnungen vorhanden, in denen Kühlrohre zum Kühlen der Brennerelemente geführt sind.

Aus der FR 2 730 793 A1 ist ein Brenner mit einem Brennerelement bekannt, dass zwei nebeneinander liegende Injektoren mit zwei zueinander geneigten Mischrohren aufweisen.

In dem Aufsatz Koopmann, F.P. "Development of an atmospheric low-Nox box burner (prototype) with a perforated ceramic fibre plaque from GES", Sub-Repoert Domestic Boiler Burners N.V. Nederlandse Gasunie, Technical Research TR/O 95.R.1501, 28. Febr. 1995, werden die Zusammenhänge zwischen der Ausgestaltung des Mischrohrbereichs, der Schadstoffentstehung und Wärmebelastung für ein Brennerelement eines atmosphärischen Brenners dargestellt.

Aufgabe der Erfindung ist es, einen atmosphärischen Gasbrenner ohne Wasserkühlung zu schaffen, der bei einem Modulationsbereich größer 1:2,5 eine hohe Verbrennungsstabilität und eine geringe NO_{X}-Emission besitzt. Außerdem soll die thermische Beanspruchung des Material des Brennerelements reduziert werden.

### Vorteile der Erfindung

Der erfindungsgemäße atmosphärische Gasbrenner mit den kennzeichnenden Merkmalen des Anspruchs 1 hat den Vorteil, dass eine Primärluftzahl von 0,5 bis 1,0 erreicht wird. Die erfindungsgemäßen Maßnahmen ermöglichen es, dass ohne eine zusätzliche Wasserkühlung eine Reduktion der NOₓ-Abgaswerte bis auf 20 mg/kWh erzielbar ist. Durch den optimierten Abstand der Brennerelemente und dem dazwischen ausgebildeten Spalt wird über den gesamten Modulationsbereich des Gasbrenners eine ausreichende Sekundärluftzuführung und eine der EP 0679839 A1 sowie aus vollständige Verbrennung gewährleistet. Die Strömungsbedingungen der Sekundärluft realisieren außerdem eine Kühlung der Brennerelemente, insbesondere im Bereich der Brennerplatte bzw. Brennerzone. Gleichzeitig ist dadurch die termische Beanspruchung des Materials des Brennerelements geringer.

Ausführungsbeispiele der Erfindung sind in der Zeichnung dargestellt und in der nachfolgenden Beschreibung näher erläutert. Figur 1 zeigt eine Ansicht der Breitseite eines Brennerelements, Figur 2 eine Ansicht der Schmalseite des Brennerelements in Figur 1, Figur 3 eine Schnittdarstellung durch das Brennerelement in Figur 1 nach der Linie III-III, Figur 4 einen Teilschnitt durch zwei benachbarte Brennerelemente, Figur 5 eine Ansicht der Breitseite eines Brennerelements gemäß einem zweiten Ausführungsbeispiel, Figur 6 eine Ansicht der Schmalseite des Brennerelements in Figur 5 und Figur 7 eine Schnittdarstellung durch das Brennerelement in Figur 5 nach der Linie VII-VII.

### Ausfuhrungsbeispiele

Figur 1 zeigt ein Brennerelement 10 eines nicht näher dargestellten atmosphärischen Gasbrenners. Der atmosphärische Gasbrenner besteht aus einer Anzahl von parallel nebeneinander angeordneten Brennerelementen 10. Über die Anordnung einer entsprechenden Anzahl von Brennerelementen 10 läßt sich die Brennerleistung beliebig erhöhen.

Das Brennerelement 10 hat ein aus zwei schalenförmigen Blechhälften 11, 12 gebildetes Gehäuse 14 sowie brennraumseitig eine als Firstleiste ausgebildete Brennerplatte 16 mit Gemischaustrittsöffnungen 18, wobei im Ausführungsbeispiel gemäß Figur 1, 2 und 3 die Brennerplatte 16 gewölbt ausgebildet ist.

Jedes Brennerelement 10 weist zwei Mischrohre 20 (Injektoren) mit jeweils einer Lufteintrittsöffnung 21, einem Strömungskanalabschnitt 23 und einem Diffusorabschnitt 25 auf. Der Strömungskanalabschnitt 23 weist an einer Stelle 35 den engsten Querschnitt des Mischrohres 20 auf. Die Lufteintrittsöffnungen 21 dienen zum Einleiten von Primärluft, wobei jeder Lufteintrittsöffnung 21 eine Gasdüse 27 zugeordnet ist. Über die Gasdüse 27 wird das Brenngas in das Mischrohr 20 eingedüst.

Ab der Stelle 35 erweitert sich der Strömungskanalabschnitt 23 zum Diffusorabschnitt 25 hin leicht konisch. An den Strömungskanalabschnitt 23 schließt sich in Strömungsrichtung des Brenngas-Luft-Gemischs der Diffusorabschnitt 25 an. Die Diffusorabschnitte 25 verbreitern sich jeweils symmetrisch zu einer durch die Mittellinie der Mischrohre 18 verlaufenden Ebene 28 in Richtung der Breitseite des Brennerelements 10 kontinuierlich in Form einer parabelähnlichen Erweiterung 29. Die Erweiterung 29 des einen Mischrohres vereinigt sich mit der Erweiterung 29 des benachbarten Mischrohres an einer Stelle 31, so dass beide parabelähnlichen Erweiterungen 29 in eine gemeinsame Verteilkammer 30 münden. Die Verteilkammer 30 ist der Brennerplatte 16 und den Gemischaustrittsöffnungen 18 vorgeschaltet und erstreckt sich im Wesentlichen über die Ausdehnung der Brennerplatte 16.

Die Diffusorabschnitte 25 weisen jeweils gemäß Figur 3 eine den Querschnitt in Bezug auf die Schmalseite des Brennerelements 10 verengende Einschnürung 32 auf, die im Wesentlichen symmetrisch zu einer durch die Mittellinie verlaufenden Ebene 33 ausgebildet ist. Links und rechts von der Einschnürung 29 bilden sich zwei Diffusorkanäle 40 aus, deren Strömungsquerschnitte größer sind als der Strömungsquerschnitt der Einschnürung 29 an einer beliebigen Stelle. Dadurch wird eine gleichmäßige Gemischverteilung in der Verteilkammer 30 über die gesamte Erstreckung der Gemischaustrittsöffnungen 18 erzielt.

Wesentlich ist, dass die Fläche der Gemischaustrittsöffnungen 18 und die Strömungsverhältnisse des Brenngas-Luft-Gemischs in den beiden Mischrohren 20 so aufeinander abgestimmt sind, dass die Wärmebelastung an den Gemischaustrittsöffnungen 18 der Brennerplatte 16 ≤ 300 W/cm² beträgt. Zur Erzielung der geringen Flächenbelastung bzw. Wärmebelastung an den Gemischaustrittsöffnungen 18 der Brennerplatte 16 wurden die Gemischaustrittsöffnungen 18 und die Mischrohre 20 entsprechenden dimensioniert, wobei die Fläche der Gemischaustrittsöffnungen 18 etwa dem 3-5fache der gesamten Querschnittsfläche der Mischrohre 20 an der engsten Stelle 35 entspricht. Durch diese geometrischen Bedingungen wird Einfluß auf die Strömungsgeschwindigkeit des Brenngas-Luft-Gemisches in den Mischrohren 20 genommen, wobei eine höhere Strömungsgeschwindigkeit des Brenngas-Luft-Gemisches eine höhere Flächenbelastung bzw. Wärmebelastung bedeutet. Außerdem beträgt bei dem in Figur 1 dargestellten Brennerelement 10 die Breite B etwa dem 1,5-2fache der Höhe H. Die Auslegung ermöglicht zudem ein deutlich geringere Gesamthöhe H gegenüber vollvormischenden Gasbrennern

Es wurde weiterhin ermittelt, dass eine homogene Mischung von Brenngas und Primärluft vom Verhältnis von Mischrohrlänge L und Mischrohrquerschnitt abhängt, wobei die Mischrohrlänge L etwa das 4-5fache des Durchmessers an der engsten Stelle 35 des Mischrohres 20 beträgt.

Einen Ausschnitt von zwei nebeneinander angeordneten Brennerelementen 10 zeigt Figur 4. Zwischen den Brennerelementen 10 ist ein Spalt zur Zuführung von Sekundärluft mit einer Breite X ausgebildet, wobei die Breite X etwa 1/2 bis 1/5 der Tiefe Y der Brennerplatte 16 beträgt. Aufgrund dieser Dimensionierung wird über den gesamten Modulationsbereich des atmosphärischen Gasbrenners eine ausreichende Sekundärluftzuführung erzielt, wodurch eine vollständige Verbrennung gewährleistet wird. Über die Sekundärluftzuführung findet außerdem eine Kühlung des Brennerelements 10, insbesondere im Bereich der Brennerplatte 16 statt.

Ein weiteres Ausführungsbeispiel eines Brennerelements 10 zeigen die Figuren 5, 6 und 7, wobei gleiche Elemente mit den gleichen Bezugszeichen bezeichnet sind. Hierbei ist die Brennerplatte 16 eben ausgebildet. Bei diesem Ausführungsbeispiel gemäß Figur 7 ist der den Querschnitt im Bereich der Erweiterung 29 verengende Abschnitt von der Schmalseite des Brennelements 10 betrachtet als ein verengender Kanal 36 ausgebildet, der symmetrisch zu der durch die Mittellinie der Mischrohre 20 verlaufenden Ebene 33 ausgebildet ist. Über die Breitseite des Brennerelements 10 weist der verengende Kanal 36 eine deltaförmige Aufweitung 38 auf, die symmetrisch zu der durch die Mittellinie verlaufenden Ebene 28 ist. Auch bei diesem Ausführungsbeispiel bildet sich links und rechts vom verengenden Kanal 36 zwei Diffusorkanäle 40 aus, deren Strömungsquerschnitte größer ist als der Strömungsquerschnitt des verengenden Kanals 36 an einer beliebigen Stelle.

## Patentansprüche

1. Atmosphärischer Gasbrenner mit mehreren, im Wesentlichen parallel zueinander angeordneten Brennerelementen (10) mit mindestens zwei Mischrohren (20) und einer Brennerplatte (16) mit Gemischaustrittsöffnungen (18), wobei die Mischrohre (20) über Gasdüsen (27) und Lufteintrittsöffnungen (21) mit einem Brenngas-Luft-Gemisch gespeist sind, und jeweils bezüglich der Breitseite des Brennerelements (10) einen sich erweiternden Diffusorabschnitt (25) aufweisen, wobei der Diffusorabschnitt (25) bezüglich der Schmalseite des Brennerelements (10) einen den Querschnitt (20) verengenden Abschnitt (32, 36) aufweist, und wobei an der Breitseite des Brennerelements (10) seitlich an dem verengenden Abschnitt (32,36) jeweils zwei Diffusorkanäle (40) vorbeigeführt sind, wobei die Wärmebelastung an den Gemischaustrittsöffnungen (18) der Brennerplatte (16) ≤ 300 W/cm² beträgt, **dadurch gekennzeichnet, dass** die Fläche der Gemischaustrittsöffnungen (18) dem 3-5fachen des Querschnitts der beiden Mischrohre (20) an der engsten Stelle (35) entspricht, dass zwischen den Brennerelementen (10) ein Spalt zur Zuführung von Sekundärluft ausgebildet ist, dass die Breite (X) des Spalts 1/2 bis 1/5 der Tiefe (Y) des Brennerelements (10) beträgt und dass der verengende Abschnitt (32, 36) an der Schmalseite des Brennerelements (10) als ein flacher Kanal (36) ausgebildet ist, der sich an der Breitseite in Strömungsrichtung des Brenngas-Luft-Gemischs deltaförmig erweitert.

2. Atmosphärischer Gasbrenner nach Anspruch 1, **dadurch gekennzeichnet, dass** die Breite (B) des Brennerelements (10) dem 1,5 - 2 fachen der Höhe (H) des Brennerelements (10) entspricht.

3. Atmosphärischer Gasbrenner nach Anspruch 1, **dadurch gekennzeichnet, dass** die Mischrohrlänge (L) dem 4 - 5 fache des Durchmessers des Mischrohres (20) an der engsten Stelle (35) entspricht.

4. Atmosphärischer Gasbrenner nach Anspruch 1, **dadurch gekennzeichnet, dass** der verengende Abschnitt als Einschnürung (32) ausgebildet ist.

## Claims

1. Atmospheric gas burner, with a plurality of burner elements (10) arranged essentially parallel to one another having at least two mixing tubes (20), and with a burner plate (16) having mixture outlet ports (18), the mixing tubes (20) being fed with a fuel-gas/air mixture via gas nozzles (27) and air inlet ports (21) and in each case having with respect to the wide side of the burner element (10) a widening diffuser portion (25), the diffuser portion (25) having with respect to the narrow side of the burner element (10) a portion (32, 36) which narrows the cross section (20), and in each case two diffuser ducts (40) being led laterally past the narrowing portion (32, 36) on the wide side of the burner element (10), the heat load at the mixture outlet ports (18) of the burner plate (16) amounting to ≤ 300 W/cm², **characterized in that** the area of the mixture outlet ports (18) corresponds to 3-5 times the cross section of the two mixing tubes (20) at the narrowest point (35), **in that** a gap for the supply of secondary air is formed between the burner elements (10), **in that** the width (X) of the gap is 1/2 to 1/5 of the depth (Y) of the burner elements (10), and **in that** the narrowing portion (32, 36) on the narrow side of the burner element (10) is designed as a shallow channel (36) which widens in a delta-shaped manner on the wide side in the direction of flow of the fuel-gas/air mixture.

2. Atmospheric gas burner according to Claim 1, **characterized in that** the width (B) of the burner element (10) corresponds to 1.5 times to twice the height (H) of the burner element (10).

3. Atmospheric gas burner according to Claim 1, **characterized in that** the mixing-tube length (L) corresponds to 4-5 times the diameter of the mixing tube (20) of the narrowest point (35).

4. Atmospheric gas burner according to Claim 1, **characterized in that** the narrowing portion is designed as a contraction (32).

## Revendications

1. Brûleur à gaz atmosphérique comportant plusieurs éléments de brûleur (10), disposés essentiellement parallèles les uns aux autres, comportant au moins deux tubes mélangeurs (20) et une plaque de brûleur (16) ayant des ouvertures de sortie du mélange (18), les tubes mélangeurs (20) étant alimentés en mélange de gaz de combustion/air par l'intermédiaire de tuyères à gaz (27) et d'ouvertures d'entrée de l'air (21) et présentant chacun, concernant le côté large de l'élément de brûleur (10), un tronçon de diffusion (25) qui s'élargit, le tronçon de diffusion (25) présentant, concernant le côté étroit de l'élément de brûleur (10), un tronçon (32, 36) rétrécissant la section (20), et deux canaux de diffusion (40) passant respectivement contre le côté large de l'élément de brûleur (10) latéralement contre le tronçon rétrécissant (32, 36), la contrainte thermique sur les ouvertures de sortie du mélange (18) de la plaque de brûleur (16) étant de ≤ 300 W/cm²,
**caractérisé en ce que**
la surface de sortie des ouvertures du mélange (18) correspond de 3 à 5 fois à la section des deux tubes mélangeurs (20) à l'endroit le plus étroit (35), entre les éléments de brûleur (10), se trouve une fente permettant l'acheminement d'air secondaire, la largeur (X) de la fente est égale de ½ à 1/5ème de la profondeur (Y) de l'élément de brûleur (10) et le tronçon rétrécissant (32, 36) sur le côté étroit de l'élément de brûleur (10) est en forme de canal plat (36) s'élargissant sur le côté large dans le sens d'écoulement du mélange gaz de combustion/air en formant un delta.

2. Brûleur à gaz atmosphérique selon la revendication 1,
**caractérisé en ce que**
la largeur (B) de l'élément de brûleur (10) correspond de 1,5 à 2 fois à la hauteur (H) de l'élément de brûleur (10).

3. Brûleur à gaz atmosphérique selon la revendication 1,
**caractérisé en ce que**
la longueur des tubes mélangeurs (L) correspond de 4 à 5 fois au diamètre du tube mélangeur (20) à l'endroit le plus étroit (35).

4. Brûleur à gaz atmosphérique selon la revendication 1,
**caractérisé en ce que**
le tronçon rétrécissant est en forme d'étranglement (32).
